# FASCICULE DE BREVET EUROPEEN

(11) **EP 4 383 303 B1**
(45) Date de publication et mention de la délivrance du brevet: **15.07.2026**
(21) Numéro de dépôt: 22212590.8
(22) Date de dépôt: 09.12.2022
(51) Int. Cl.: H01H 13/38

(54) **MODULE DE COMMANDE ADAPTÉ À RÉSISTER AUX CHOCS**
STEUERMODUL , DAS SICH GEGEN STÖSSE EIGNET
CONTROL MODULE ADAPTED TO RESIST SHOCKS

(43) Date de publication de la demande: 12.06.2024
(73) Titulaire: ETA SA Manufacture Horlogère Suisse, 2540 Grenchen (CH)
(72) Inventeur: BALMER, Raphaël, 2824 Vicques (CH); PARASCHIVESCU, Daniel, 2540 Grenchen (CH)
(74) Mandataire: ICB SA

(56) Documents cités:
- EP-A1- 2 607 972
- EP-A1- 4 092 490
- US-A- 4 007 347
- US-A1- 2017 148 588
- US-A1- 2020 110 365

## Description

### Domaine technique de l'invention

L'invention relève du domaine des appareils électroniques, et notamment des organes permettant de commander des fonctions d'un appareil électronique.

Plus particulièrement, l'invention concerne un module de commande d'un appareil électronique adapté à résister aux chocs.

Avantageusement, la présente invention est particulièrement adaptée aux appareils électroniques portatifs, par exemple aux montres électroniques.

### Arrière-plan technologique

Les organes de commande des appareils électroniques sont généralement constitués par des interrupteurs adaptés à autoriser ou à interdire le passage d'un courant permettant par exemple de transmettre une consigne pour la réalisation d'une fonction.

En particulier, afin d'autoriser ou d'interdire le passage d'un courant, les interrupteurs sont conçus de manière à occuper une position de repos et une position de connexion dans au moins une desquelles ils sont entrainés sous l'action d'un utilisateur.

On connait en particulier les interrupteurs comprenant une membrane souple recouvrant une lame élastique adaptée à connecter des bornes de connexion entre elles lorsqu'elle est sollicitée par un utilisateur, c'est-à-dire lorsqu'elle est contrainte, et à interdire toute connexion entre les bornes lorsqu'elle est au repos.

Les appareils électroniques comportent souvent un poussoir adapté à être manipulé par l'utilisateur de sorte à entrer en contact avec la membrane souple de l'interrupteur, par le biais d'un percuteur, afin de déformer la lame élastique dans sa position de connexion.

Lorsque l'appareil électronique subit un choc au niveau du poussoir, la lame élastique est susceptible de se déformer plastiquement sous l'effet des efforts qui lui sont appliqués, et par conséquent, elle risque de présenter des dommages irréversibles.

Une solution pour éviter ce problème consiste à augmenter les dimensions de la surface de contact du percuteur de sorte qu'elle répartisse au maximum les efforts transmis de sorte à diminuer la pression à laquelle est soumise la lame élastique.

Toutefois, cette solution peut ne pas être envisageable pour des applications dans lesquelles les dimensions constituent des contraintes de conception critiques, par exemple dans des domaines microélectroniques ou micromécaniques, tel que le domaine de l'horlogerie.

En outre, cette solution peut ne pas pouvoir être mise en œuvre, par exemple pour des contraintes de fabrications.

Une autre solution consiste à ménager une surépaisseur dans le film souple Ce film étant généralement réalisé en silicone, cette surépaisseur est prévue pour se déformer élastiquement lors d'un choc afin d'absorber les efforts.

Cependant, une telle surépaisseur est inadaptée pour absorber des efforts importants, par exemple ceux générés par un choc correspondant à une décélération de 5000G, tel que spécifiée dans la norme NIHS 91-30. En effet, le film souple se déforme alors tellement sous l'effet des efforts reçus et les transmet à la lame élastique et à la borne qui se déforment plastiquement.

Le document EP2607972 décrit un module de commande d'un appareil électronique avec un poussoir comprenant un élément percuteur, un interrupteur adapté à occuper un état connecté et un état de repos, ledit élément percuteur étant configuré pour entraîner l'interrupteur dans l'état connecté ou dans l'état de repos lorsque le poussoir est sollicité, le module de commande comprenant en outre un organe de butée contre lequel l'élément percuteur vient en appui lorsqu'il entraîne l'interrupteur dans l'état connecté ou dans l'état de repos.

### Résumé de l'invention

Afin de résoudre les inconvénients précités, la présente invention concerne un module de commande selon la revendication 1.

Il y a lieu de noter que, dans la présente invention, l'organe de butée est distinct de l'interrupteur. L'interrupteur peut donc avantageusement être un composant standard disponible dans le commerce.

L'organe de butée permet avantageusement de bloquer la progression du poussoir mobile en cas d'effort excessif appliqué sur l'interrupteur. Ainsi, l'intensité de l'effort maximal applicable sur l'interrupteur est maitrisée et l'interrupteur est protégé contre les efforts excessifs, par exemple les efforts dus aux chocs.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, l'élément percuteur est doté d'une excroissance axiale s'étendant depuis une surface d'appui avec laquelle il forme un épaulement. L'élément percuteur est configuré de sorte que, lorsqu'il entraîne l'interrupteur dans l'état connecté ou dans l'état de repos, l'excroissance axiale applique une pression sur l'interrupteur et la surface d'appui repose en appui contre l'organe de butée.

Dans des modes particuliers de réalisation, l'organe de butée présente la forme d'une paroi fixée contre l'interrupteur et comporte une ouverture traversante destinée à recevoir l'excroissance axiale du poussoir lorsque l'élément percuteur entraîne l'interrupteur dans l'état connecté ou l'état de repos. Autrement dit, l'excroissance axiale du poussoir est destinée à s'engager à travers l'ouverture afin d'entraîner l'interrupteur dans l'état connecté ou dans l'état de repos.

Dans des modes particuliers de réalisation, l'interrupteur comporte un bâti, l'organe de butée présentant une concavité agencée en regard de l'interrupteur de sorte qu'il porte sur ledit bâti par une zone périphérique s'étendant au niveau de la périphérie de l'organe de butée.

Dans des modes particuliers de réalisation, le module de commande comporte un amortisseur configuré pour absorber une partie des efforts en jeu en se déformant lorsque l'élément percuteur entraîne l'interrupteur dans l'état connecté ou dans l'état de repos, au moins lorsque lesdits efforts sont supérieurs à un seuil prédéterminé.

Dans des modes particuliers de réalisation, l'amortisseur est agencé sur la surface d'appui de sorte à être sollicité en compression lorsque l'élément percuteur entraîne l'interrupteur dans l'état connecté ou l'état de repos.

Dans des modes particuliers de réalisation, l'amortisseur est de la forme d'une rondelle en matériau élastiquement déformable agencée autour de l'excroissance axiale.

Dans des modes particuliers de réalisation, l'amortisseur est destiné à être agencé entre une structure du mouvement horloger et l'interrupteur, dans le prolongement de la direction de la course du poussoir.

Dans des modes particuliers de réalisation, l'interrupteur comprend un bâti auquel sont fixées une lame élastique, et des bornes de connexion. La lame élastique est déplacée dans une position de connexion dans laquelle elle génère un contact entre les bornes de connexion, lorsque l'interrupteur est dans l'état de connexion, et est déplacée dans un état de repos dans laquelle elle interdit le contact entre les bornes de connexion, lorsque l'interrupteur est dans l'état de repos. L'organe de butée est agencé dans le prolongement de la direction de la course du poussoir contre l'une des bornes de connexion de sorte que cette dernière est interposée entre l'organe de butée et l'élément percuteur.

Dans des modes particuliers de réalisation, le poussoir comprend un ressort interposé entre la tête de poussoir et le tube de guidage de sorte à contraindre ledit poussoir à se déplacer vers sa position de repos.

Dans des modes particuliers de réalisation, l'élément percuteur comporte un corps de forme sensiblement cylindrique comprenant une dimension radiale s'étendant selon une direction orthogonale à la direction de déplacement du poussoir, ladite dimension radiale étant inférieure au diamètre extérieur d'une extrémité du tube de guidage au niveau de laquelle il est agencée.

Selon un autre aspect, la présente invention concerne une montre comprenant une boite dans laquelle est logé un mouvement horloger électronique. Ce dernier comporte un module de commande tel que décrit précédemment, le poussoir étant engagé à travers une carrure dont est dotée la boite, l'interrupteur et l'organe de butée étant fixés à une structure du mouvement horloger.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente schématiquement une vue en coupe d'une carrure d'une montre dans laquelle est logé un mouvement horloger électronique comprenant un module de commande selon un exemple préféré de réalisation de l'invention et une vue de détail d'un interrupteur du module de commande ;
- la figure 2 représente une vue en coupe d'une carrure d'une montre dans laquelle est logé un mouvement horloger électronique comprenant un module de commande selon un autre exemple de réalisation de l'invention.

On note que les figures ne sont pas nécessairement dessinées à l'échelle pour des raisons de clarté.

### Description détaillée de l'invention

Dans les exemples de réalisation de l'invention représentés sur les figures 1 et 2 et décrits dans le présent texte, l'invention est appliquée au domaine de l'horlogerie. En particulier, l'invention concerne un module de commande 10 ici agencé dans un mouvement horloger électronique logé dans une boite d'une montre, dotée d'une carrure 20, et destiné à la commande d'une fonction sur sollicitation par exemple d'un utilisateur.

Tel que visible sur les figures 1 et 2, le module de commande 10 comprend un poussoir 11 mobile en translation selon une direction A-A, destiné à être sollicité par l'utilisateur. Dans les exemples particuliers représenté sur les figures, le poussoir 11 est engagé à travers la carrure 20 afin d'être accessible à l'utilisateur. Alternativement, le poussoir peut être mobile en rotation ou plus généralement peut être animé par tout type de mouvement.

Le module de commande 10 comporte en outre un interrupteur 12 destiné à être actionné par un utilisateur sur sollicitation du poussoir 11 et un organe de butée 13 contre lequel est destiné à reposer, c'est-à-dire venir en appui, le poussoir 11 lorsque l'interrupteur 12 est actionné.

En particulier, l'interrupteur 12 est adapté à occuper un état connecté et un état de repos, le poussoir 11 étant configuré pour, lorsqu'il actionne ledit interrupteur 12, l'entraîner dans l'un ou l'autre de ces états.

Comme le montre schématiquement la vue de détail de la figure 1 dans un exemple de réalisation de l'invention, l'interrupteur 12 peut comprendre un bâti 120 auquel sont fixées une lame élastique 121 réalisée en matériau électriquement conducteur et des bornes de connexion 122 et 123. Tel que visible sur la vue de détail de la figure 1, l'interrupteur 12 peut comprendre une borne de connexion dite « borne centrale » 122 agencée sur la direction de la course du poussoir 11, c'est-à-dire dans l'alignement de la direction A-A, et une ou des bornes périphériques 123. Préférentiellement, la lame élastique 121 est configurée pour occuper, lorsque le poussoir 11 est sollicité par l'utilisateur, une position de connexion dans laquelle elle génère un contact entre la borne centrale 122 et la ou les bornes périphériques 123. Lorsqu'il est sollicité et qu'il entraîne la lame élastique 121 dans la position de connexion, le poussoir 11 est configuré pour reposer en appui contre l'organe de butée 13.

En particulier, lorsque l'utilisateur sollicite le poussoir 11, ce dernier applique une pression sur la lame élastique 121, de sorte à la déformer dans une position plane instable dans laquelle elle est au contact de l'ensemble des bornes centrale 122 et périphériques 123. La lame élastique 121 est également configurée pour occuper, lorsque le poussoir 11 n'est pas sollicité par l'utilisateur, une position de repos, stable, dans laquelle elle interdit le contact entre les bornes centrale 122 et périphériques 123. Comme visible sur la vue de détail de la figure 1, lorsqu'elle est dans cette position, la lame élastique 121 peut être courbée de sorte à être précontrainte pour présenter des caractéristiques élastiques.

L'interrupteur 12 peut également comporter une membrane souple 124 recouvrant la lame élastique 121, sur laquelle le poussoir 11 est destiné à appuyer lorsqu'il est sollicité. Toutefois, cette membrane souple 124 n'est pas essentielle à l'invention.

Dans l'exemple préféré de réalisation de l'invention représenté sur la figure 1, le poussoir 11 repose directement en appui contre l'organe de butée 13, tel que décrit plus en détail ci-après. Dans un autre exemple de réalisation représenté sur la figure 2, le poussoir 11 repose indirectement contre l'organe de butée 13, l'interrupteur 12 étant interposé entre ledit poussoir 11 et ledit organe de butée 13.

Comme visible sur les figures 1 et 2, l'interrupteur 12 et l'organe de butée 13 sont destinés à être fixés à une structure 21 du mouvement horloger, par exemple par tout moyen connu de l'homme du métier.

Le poussoir 11 comprend une tête de poussoir 110 s'étendant à l'extérieur de la carrure 20 et destinée à être manipulée par l'utilisateur. Le poussoir 11 comporte également un élément percuteur 111 relié à la tête de poussoir 110 par l'intermédiaire d'une tige de poussoir 112 engagée en coulissement dans un tube de guidage 113 fixé dans une ouverture traversante de la carrure 20. Par exemple, l'élément percuteur 111 est vissé dans la tige de poussoir 112, ou est fixé par tout moyen approprié à la portée de l'homme du métier.

Le tube de guidage 113 comporte, au niveau d'une première extrémité, une première portion par laquelle il est engagé dans l'ouverture traversante de la carrure 20, et comporte, au niveau d'une seconde extrémité, une seconde portion présentant un diamètre extérieur plus important que celui de la première portion de sorte à former un épaulement avec cette dernière. Comme le montre la figure 1, le tube de guidage 113 est agencé en appui contre la carrure 20 par le biais de cet épaulement. Le poussoir 11 comprend un ressort 114 travaillant en compression, interposé entre la tête de poussoir 110 et l'épaulement du tube de guidage 113 de sorte à contraindre le poussoir 11 à se déplacer dans une position de repos.

Comme le montre la figure 1, l'élément percuteur 111 repose en appui contre la première extrémité du tube de guidage 113 lorsque le poussoir 11 occupe sa position de repos. En d'autres termes, lorsqu'il est en appui contre l'organe de butée 13 et contre le tube de guidage 113, l'élément percuteur 111 défini des butées de fin de course du poussoir 11.

L'élément percuteur 111 comporte un corps de forme sensiblement cylindrique comprenant une dimension radiale s'étendant selon une direction orthogonale à la direction A-A, ladite dimension radiale étant avantageusement inférieure au diamètre extérieur de la première portion du tube de guidage 113. Cette caractéristique permet de faciliter l'assemblage de l'élément percuteur 111 sur la tige de poussoir 112, dans la mesure où il peut être réalisé avant la fixation du poussoir 11 à la carrure 20 de la montre, c'est-à-dire avant son engagement dans l'ouverture traversante de ladite carrure 20.

Dans l'exemple préféré de réalisation représenté sur la figure 1, le corps de l'élément percuteur 111 est doté d'une excroissance axiale 115 s'étendant depuis une surface d'appui avec laquelle il forme un épaulement. L'élément percuteur 111 est configuré de sorte à appliquer, par le biais de l'excroissance axiale 115, une pression sur la lame élastique 121, lorsque le poussoir 11 est sollicité par l'utilisateur, afin d'entraîner sa déformation jusqu'à ce qu'elle occupe la position de connexion et que la surface d'appui repose en appui contre l'organe de butée 13.

En résumé, l'invention permet d'éviter l'application de contraintes excessives sur l'interrupteur 12 dans la mesure où l'organe de butée 13 constitue un arrêt en translation du poussoir 11 et transfert les efforts reçus sur le bâti ou éventuellement sur la structure 21 du mouvement horloger. L'invention permet également, par conséquent, de contrôler l'intensité de l'effort maximal applicable sur l'interrupteur 12, celle-ci étant notamment définie par la longueur de l'excroissance axiale 115.

Avantageusement, le module de commande 10 peut comporter un amortisseur 116 configuré pour absorber une partie des efforts en jeu, en se déformant, au moins lorsque lesdits efforts sont supérieurs à un seuil prédéterminé, lorsque le poussoir 11 actionne l'interrupteur 12. Préférentiellement, il est constitué en matériau élastiquement déformable, telle qu'en élastomère, ou présente une structure élastiquement déformable, tel qu'un ressort de compression.

Dans une forme de réalisation de l'invention, l'amortisseur 116 est agencé sur la surface d'appui de sorte à être contraint en compression lorsque la lame élastique 121 est entraînée en position de connexion tel que visible sur les figures 1 et 2. En particulier, dans l'exemple préféré de réalisation représenté sur la figure 1, l'amortisseur 116 est de la forme d'une rondelle agencée autour de l'excroissance axiale 115.

Dans une autre forme de réalisation de l'invention non représentée sur les figures, l'amortisseur 116 peut être agencé entre la structure 21 du mouvement horloger et l'interrupteur 12, dans le prolongement de la direction A-A. Ainsi, si l'interrupteur 12 était soumis à des efforts trop importants, celuici serait apte à transmettre une partie de ces efforts en ce se déplaçant ou se déformant localement légèrement dans l'amortisseur 116 qui absorberait la partie des efforts transmise par l'interrupteur 12.

Dans l'exemple de réalisation représenté sur la figure 1, l'organe de butée 13 présente la forme d'une paroi dotée d'une surface de butée 130 et à travers laquelle s'étend une ouverture traversante 131. Lorsque le poussoir 11 est sollicité, la surface d'appui de l'élément percuteur 111 est prévue pour reposer en appui contre la surface de butée 130 et l'excroissance axiale 115 est prévue pour s'engager à travers l'ouverture traversante 131.

Avantageusement, l'organe de butée 13 présente, dans l'exemple préféré de réalisation de l'invention, une concavité 132 en vis-à-vis de l'interrupteur 12, agencée de sorte que l'organe de butée 13 porte sur le bâti 120 de l'interrupteur 12 par une zone périphérique s'étendant au niveau de la périphérie dudit l'organe de butée 13. Cette caractéristique permet, d'une part, d'augmenter la résistance aux contraintes mécaniques de l'organe de butée 13, lesdites contraintes étant dirigées vers sa périphérie, et d'autre part, de transmettre les contraintes générées par la sollicitation du poussoir 11 au bâti 120 de l'interrupteur 12. En d'autres termes, les efforts générés par un choc éventuel ne sont pas transférés à la lame élastique 121 et aux bornes centrale 122 et périphériques 123.

Dans l'exemple de réalisation représenté sur la figure 2, l'organe de butée 13 est agencé contre la borne centrale 122, directement ou indirectement, de sorte que cette dernière soit interposée entre l'organe de butée 13 et l'élément percuteur 111 lorsque le poussoir 11 est sollicité par l'utilisateur. En d'autres termes, l'organe de butée 13 est agencé à l'arrière de la borne centrale 122, contre cette dernière, si l'on considère que l'avant de l'interrupteur 12 est en vis-à-vis du poussoir 11. Une telle disposition permet de constituer une butée d'arrêt en translation si un effort excessif est appliqué sur l'interrupteur 12, et en particulier sur la lame élastique 121, interdisant toute déformation de cette dernière.

Il y a lieu de noter que, dans cet exemple de réalisation, comme le montre la figure 2, l'organe de butée 13 est interposé entre la borne centrale 122 et la structure 21 du mouvement horloger.

Plus précisément, l'organe de butée 13 comporte une semelle 133 agencée en appui contre la structure 21 du mouvement horloger et depuis laquelle s'étend une excroissance 134 reposant en appui, par une extrémité libre, contre la borne centrale 122.

Dans cet exemple de réalisation, le corps de l'élément percuteur 111 ne présente pas d'excroissance axiale 115. En effet, comme le montre la figure 2, le corps de l'élément percuteur 111 présente uniquement une surface d'appui plane destinée à appliquer une force contre l'interrupteur 12, et plus précisément, contre la lame élastique 121.

Cet exemple de réalisation est compatible avec la forme de réalisation de l'amortisseur 116 dans laquelle il est interposé entre la structure 21 du mouvement horloger et l'interrupteur 12, dans le prolongement de la direction A-A. Dans ce cas, la semelle 133 est agencée en appui contre l'amortisseur 116. La description de l'invention est réalisée dans le cadre d'une application de l'invention à un appareil électronique formé par une montre. Toutefois, il va de soi que l'invention n'est pas limitée à cette application et qu'elle pourrait être avantageusement utilisée avec tout autre appareil électronique portatif ou non.

De manière plus générale, il est à noter que les modes de mise en œuvre et de réalisation considérés ci-dessus ont été décrits à titre d'exemples non limitatifs, et que d'autres variantes sont par conséquent envisageables, selon les revendications.

## Revendications

1. Module de commande (10) destiné à être agencé dans un mouvement horloger électronique logé dans une boite d'une montre dotée d'une carrure (20), comprenant un poussoir (11) comprenant une tête de poussoir (110) destiné à s'étendre à l'extérieur de la carrure (20) et à être manipulée par un utilisateur, le poussoir (11) comprenant en outre un élément percuteur (111) relié à la tête de poussoir (110) par l'intermédiaire d'une tige de poussoir (112) engagée en coulissement dans un tube de guidage (113) destiné à être fixé dans une ouverture traversante de la carrure (20) , le module de commande (10) comprenant en outre un interrupteur (12) adapté à occuper un état connecté et un état de repos, ledit élément percuteur (111) étant configuré pour entraîner l'interrupteur (12) dans l'état connecté ou dans l'état de repos lorsque le poussoir (11) est sollicité, le module de commande étant **caractérisé par** un organe de butée (13) contre lequel l'élément percuteur (111) vient en appui direct ou indirect lorsqu'il entraîne l'interrupteur (12) dans l'état connecté ou dans l'état de repos.

2. Module de commande (10) selon la revendication 1, dans lequel l'élément percuteur (111) est doté d'une excroissance axiale (115) s'étendant depuis une surface d'appui avec laquelle il forme un épaulement, l'élément percuteur (111) étant configuré de sorte que lorsqu'il entraîne l'interrupteur (12) dans l'état connecté ou dans l'état de repos, l'excroissance axiale (115) applique une pression sur l'interrupteur et la surface d'appui repose en appui contre l'organe de butée (13).

3. Module de commande (10) selon la revendication 2, dans lequel l'organe de butée (13) présente la forme d'une paroi fixée contre l'interrupteur (12) et comportant une ouverture traversante destinée à recevoir l'excroissance axiale (115) du poussoir (11) lorsque l'élément percuteur (111) entraîne l'interrupteur (12) dans l'état connecté ou l'état de repos.

4. Module de commande (10) selon la revendication 3, dans lequel l'interrupteur (12) comporte un bâti (120), l'organe de butée (13) présentant une concavité agencée en vis-à-vis de l'interrupteur (112) de sorte qu'il porte sur ledit bâti (120) par une zone périphérique s'étendant au niveau de la périphérie de l'organe de butée (13).

5. Module de commande (10) selon l'une des revendications 1 à 4, comportant un amortisseur (116) configuré pour absorber une partie des efforts en jeu en se déformant lorsque l'élément percuteur (111) entraîne l'interrupteur (12) dans l'état connecté ou dans l'état de repos, au moins lorsque lesdits efforts sont supérieurs à un seuil prédéterminé.

6. Module de commande (10) selon la revendication 5, dans lequel l'amortisseur (116) est agencé sur la surface d'appui de l'élément percuteur (111) de sorte à être sollicité en compression lorsque l'élément percuteur (111) entraîne l'interrupteur (12) dans l'état connecté ou dans l'état de repos.

7. Module de commande (10) selon les revendications 2 et l'une des revendications 5 ou 6, dans lequel l'amortisseur (116) est de la forme d'une rondelle en matériau élastiquement déformable agencée autour de l'excroissance axiale (115).

8. Module de commande (10) selon la revendication 5, dans lequel l'amortisseur (116) est destiné à être agencé entre une structure (21) du mouvement horloger et l'interrupteur (12), dans le prolongement de la direction de la course du poussoir (11).

9. Module de commande (10) selon la revendication 1, dans lequel l'interrupteur (12) comprend un bâti (120) auquel sont fixées une lame élastique (121) et des bornes de connexion (122, 123), la lame élastique (121) étant déplacée dans une position de connexion dans laquelle elle génère un contact entre les bornes de connexion (122, 123), lorsque l'interrupteur (12) est dans l'état de connexion, et étant déplacée dans un état de repos dans laquelle elle interdit le contact entre les bornes de connexion (122, 123), lorsque l'interrupteur est dans l'état de repos, l'organe de butée (13) étant agencé dans le prolongement de la direction de la course du poussoir (11) contre l'une des bornes de connexion (122, 123) de sorte que cette dernière est interposée entre l'organe de butée (13) et l'élément percuteur (111).

10. Module de commande (10) selon la revendication 9, dans lequel l'élément percuteur (111) comporte un corps de forme sensiblement cylindrique comprenant une dimension radiale s'étendant selon une direction orthogonale à la direction de déplacement du poussoir (11), ladite dimension radiale étant inférieure au diamètre extérieur d'une extrémité du tube de guidage (113) au niveau de laquelle il est agencé.

11. Module de commande (10) selon l'une des revendications 1 à 10, dans lequel le poussoir (11) comprenant un ressort (114) interposé entre la tête de poussoir (110) et le tube de guidage (113) de sorte à contraindre le poussoir (11) à se déplacer vers une position de repos.

12. Montre comprenant une boite dans laquelle est logé un mouvement horloger électronique, la montre étant **caractérisée en ce que** ce dernier comporte un module de commande (10) selon l'une des revendications 1 à 11, le poussoir (11) étant engagé à travers une carrure (20) dont est dotée la boite, l'interrupteur (12) et l'organe de butée (13) étant fixés à une structure (21) du mouvement horloger.

## Patentansprüche

1. Steuermodul (10) zur Anordnung in einem elektronischen Uhrwerk, das in einem Uhrengehäuse mit einem Mittelteil (20), umfassend einen Drücker (11) mit einem Drückerkopf (110), der dazu bestimmt ist, aus dem Mittelteil (20) herauszuragen und von einem Benutzer betätigt zu werden, wobei der Drücker (11) ferner ein Stoßelement (111) umfasst, das über einen Drückerstift (112), der verschiebbar in einem Führungsrohr (113) eingreift, das dazu bestimmt ist, in einer Durchgangsöffnung des Mittelteils (20) befestigt zu werden, mit dem Drückerkopf (110) verbunden ist, wobei das Steuermodul (10) ferner einen Schalter (12) umfasst, der dazu ausgelegt ist, einen eingeschalteten Zustand und einen Ruhezustand einzunehmen, wobei das genannte Stoßelement (111) so konfiguriert ist, dass es den Schalter (12) in den eingeschalteten Zustand oder in den Ruhezustand versetzt, wenn der Druckknopf (11) betätigt wird, wobei das Steuermodul durch ein Anschlagelement (13) gekennzeichnet ist, an dem das Stoßelement (111) direkt oder indirekt zur Anlage kommt, wenn es den Schalter (12) in den eingeschalteten Zustand oder in den Ruhezustand versetzt.

2. Steuermodul (10) nach Patentanspruch 1, wobei das Stoßelement (111) mit einem axialen Vorsprung (115) versehen ist, der sich von einer Auflagefläche aus erstreckt, mit der es eine Schulter bildet, wobei das Stoßelement (111) so ausgebildet ist, dass, wenn es den Schalter (12) in den eingeschalteten Zustand oder in den Ruhezustand bringt, der axiale Vorsprung (115) Druck auf den Schalter ausübt und die Auflagefläche an dem Anschlagelement (13) anliegt.

3. Steuermodul (10) nach Patentanspruch 2, wobei das Anschlagelement (13) die Form einer am Schalter (12) befestigten Wand aufweist, die eine Durchgangsöffnung zur Aufnahme des axialen Vorsprungs (115) des Drückers (11) aufnimmt, wenn das Stoßelement (111) den Schalter (12) in den eingeschalteten Zustand oder den Ruhezustand bringt.

4. Steuermodul (10) nach Patentanspruch 3, wobei der Schalter (12) ein Gehäuse (120) aufweist, wobei das Anschlagelement (13) eine dem Schalter (112) gegenüberliegende Vertiefung aufweist, so dass es mit einem sich am Rand des Anschlagelements (13) erstreckenden Rand auf dem genannten Gehäuse (120) aufliegt.

5. Steuermodul (10) nach einem der Patentansprüche 1 bis 4, mit einem Dämpfer (116), der so ausgebildet ist, dass er einen Teil der auftretenden Kräfte durch Verformung aufnimmt, wenn das Stoßelement (111) den Schalter (12) in den eingeschalteten Zustand oder in den Ruhezustand bringt, zumindest wenn die genannten Kräfte einen vorgegebenen Schwellenwert überschreiten.

6. Steuermodul (10) nach Patentanspruch 5, wobei der Dämpfer (116) an der Auflagefläche des Stoßelements (111) angeordnet ist, so dass er auf Druck beansprucht wird, wenn das Stoßelement (111) den Schalter (12) in den eingeschalteten Zustand oder in den Ruhezustand überführt.

7. Steuermodul (10) nach den Patentansprüchen 2 und einem der Patentansprüche 5 oder 6, wobei der Dämpfer (116) die Form einer Scheibe aus elastisch verformbarem Material hat, die um den axialen Vorsprung (115) herum angeordnet ist.

8. Steuermodul (10) nach Patentanspruch 5, wobei der Dämpfer (116) dazu bestimmt ist, zwischen einer Struktur (21) des Uhrwerks und dem Schalter (12) in Verlängerung der Bewegungsrichtung des Drückers (11) angeordnet zu werden.

9. Steuermodul (10) nach Patentanspruch 1, wobei der Schalter (12) ein Gehäuse (120) umfasst, an dem eine elastische Federzunge (121) und Anschlussklemmen (122, 123) befestigt sind, wobei die Federzunge (121) in eine Verbindungsposition verschoben wird, in der sie einen Kontakt zwischen den Anschlussklemmen (122, 123) herstellt, wenn sich der Schalter (12) im Verbindungszustand befindet, und in einen Ruhezustand verschoben wird, in dem sie den Kontakt zwischen den Anschlussklemmen (122, 123) unterbindet, wobei, wenn sich der Schalter im Ruhezustand befindet, das Anschlagelement (13) in der Verlängerung der Bewegungsrichtung des Stößels (11) gegen eine der Anschlussklemmen (122, 123) angeordnet ist, sodass diese zwischen dem Anschlagelement (13) und dem Stoßelement (111) liegt.

10. Steuermodul (10) nach Patentanspruch 9, wobei das Stoßelement (111) einen im Wesentlichen zylindrischen Körper aufweist, der eine radiale Abmessung umfasst, die sich in einer Richtung orthogonal zur Bewegungsrichtung des Drückers (11) erstreckt, wobei die radiale Abmessung kleiner ist als der Außendurchmesser eines Endes des Führungsrohrs (113), an dem es angeordnet ist.

11. Steuermodul (10) nach einem der Patentansprüche 1 bis 10, wobei der Drücker (11) eine Feder (114) aufweist, die zwischen dem Drückerkopf (110) und dem Führungsrohr (113) angeordnet ist, um den Drücker (11) in eine Ruhestellung zu zwingen.

12. Uhr mit einem Gehäuse, in dem ein elektronisches Uhrwerk untergebracht ist, wobei die Uhr **dadurch gekennzeichnet ist, dass** dieses ein Steuermodul (10) gemäß einem der Patentansprüche 1 bis 11 umfasst, wobei der Drücker (11) durch einen Mittelteil (20) des Gehäuses hindurchragt, wobei der Schalter (12) und das Anschlagelement (13) an einer Struktur (21) des Uhrwerks befestigt sind.

## Claims

1. A control module (10) designed to be arranged in an electronic horological movement turned in a watchcase with a middle (20), comprising a button (11) comprising a button head (110) designed to extend outside the middle (20) and to be operated by a user, the button (11) further comprising a striking element (111) connected to the button head (110) via a button arbor (112) slidably engaged in a guide tube (113) designed to be fastened in a through-opening in the middle (20), the control module (10) further comprising a switch (12) adapted to be in an on state and an off state, said striking element (111) being configured to drive the switch (12) into the on state or the off state when the button (11) is pressed, the control module being **characterised by** a stop organ (13) against which the striking element (111) bears directly or indirectly when it drives the switch (12) into the on state or into the off state.

2. The control module (10) according to claim 1, in which the striking element (111) has an axial projection (115) extending from a support surface with which it forms a shoulder, the striking element (111) being configured such that, when it drives the switch (12) into the on state or into the off state, the axial projection (115) applies pressure to the switch and the support surface rests against the stop organ (13).

3. The control module (10) according to claim 2, in which the stop organ (13) is in the form of a wall fastened against the switch (12) and comprising a through-opening designed to receive the axial projection (115) of the button (11) when the striking element (111) drives the switch (12) into the on state or the off state.

4. The control module (10) according to claim 3, in which the switch (12) comprises a frame (120), the stop organ (13) having a concavity arranged facing the switch (112) so that it bears on said frame (120) via a peripheral zone extending at the level of the periphery of the stop organ (13).

5. The control module (10) according to any of claims 1 to 4, comprising a shock absorber (116) configured to absorb part of the stresses in play by distorting when the striking element (111) drives the switch (12) into the on state or into the off state, at least when said stresses are above a predetermined threshold.

6. The control module (10) according to claim 5, in which the shock absorber (116) is arranged on the support surface of the striking element (111) so as to be biased in compression when the striking element (111) drives the switch (12) into the on state or into the off state.

7. The control module (10) according to claims 2 and any of claims 5 or 6, in which the shock absorber (116) is in the form of a washer made of a resiliently distortable material fitted around the axial protrusion (115).

8. The control module (10) according to claim 5, in which the shock absorber (116) is designed to be fitted between a structure (21) of the horological movement and the switch (12), in the extension of the direction of travel of the button (11).

9. The control module (10) according to claim 1, in which the switch (12) comprises a frame (120) to which a resilient blade (121) and connection terminals (122, 123) are fastened, the resilient blade (121) being moved into a connecting position in which it generates contact between the connection terminals (122, 123) when the switch (12) is in the on state, and being moved into a locked state in which it prevents contact between the connection terminals (122, 123) when the switch is in the off state, the stop organ (13) being arranged in the extension of the direction of travel of the button (11) against one of the connection terminals (122, 123) so that the latter is inserted between the stop organ (13) and the striking element (111).

10. The control module (10) according to claim 9, in which the striking element (111) comprises a body with a substantially cylindrical shape comprising a radial dimension extending in a direction orthogonal to the direction of travel of the button (11), said radial dimension being less than the outer diameter of one end of the guide tube (113) at which it is arranged.

11. The control module (10) according to any of claims 1 to 10, in which the button (11) comprises a spring (114) inserted between the button head (110) and the guide tube (113) to cause the button (11) to move to a lock position.

12. A watch comprising a case in which an electronic horological movement is turned, the watch being **characterised in that** the latter comprises a control module (10) according to any of claims 1 to 11, the button (11) being engaged through a middle (20) with which the case is fitted, the switch (12) and the stop organ (13) being fastened to a structure (21) of the horological movement.
